# EUROPÄISCHE PATENTSCHRIFT

(11) **EP 2 368 462 B1**
(45) Veröffentlichungstag und Bekanntmachung des Hinweises auf die Patenterteilung: **24.10.2012**
(21) Anmeldenummer: 11159867.8
(22) Anmeldetag: 25.03.2011
(51) Int. Cl.: A47D 13/02

(54) **Trage für Babys und Kleinkinder**
Carrier for babies and small children
Dispositif porteur pour bébés et enfants en bas âge

(30) Priorität: 26.03.2010 DE 202010004505 U
(43) Veröffentlichungstag der Anmeldung: 28.09.2011
(73) Patentinhaber: Blaum, Wolfgang, 10437 Berlin (DE); Engelmann, Gerhard, 14165 Berlin (DE); Wurm, Camilla, 10999 Berlin (DE)
(72) Erfinder: Blaum, Wolfgang, 10437 Berlin (DE); Engelmann, Gerhard, 14165 Berlin (DE); Wurm, Camilla, 10999 Berlin (DE)
(74) Vertreter: Wablat Lange Karthaus

(56) Entgegenhaltungen:
- WO-A1-03/056975
- DE-U1- 9 211 744
- DE-U1-202007 006 204
- FR-A1- 2 670 096
- JP-U- H0 650 527

## Beschreibung

### Anwendungsgebiet und Stand der Technik

Die Erfindung betrifft eine Trage für Traglinge wie Babys und Kleinkinder, bei der ein Rückenteil aus einem flexiblen, vorzugsweise textilen Material mit einem Hüftgurt im unteren Bereich und mit zwei Schulterträgern, die an Angriffsstellen an oberen Ecken des Rückenteils angreifen, verbunden ist, wobei im unteren Bereich des Rückenteils übereinander wenigstens zwei Hüftgurttunnel vorgesehen sind, in die der Hüftgurt zur Verstellung seines Abstandes von den Angriffsstellen der Schulterträger wahlweise einführbar ist, und die Hüftgurttunnel zur Aufnahme des breiten gepalsterten Hüftgurts im Rückenteil abgenäht sind.

Das Tragen von Babys und Kleinkindern erfreut sich zunehmend großer Beliebtheit, da es einerseits die anthropologischen Bedürfnisse von Säuglingen erfüllt und in vielen Fällen vermehrtes Schreien und Unruhe kleiner Babys verhindern kann und andererseits den erhöhten Mobilitätsansprüchen an die Eltern Rechnung trägt, die z. B. die tägliche Bewegung in urbanen Lebensräumen mit ihren Barrieren wie Treppen, öffentlichen Verkehrsmitteln, aber auch der Wunsch nach ungehinderter Bewegung in der Natur, wie z.B. beim Wandern, stellt.

Es gibt bereits eine Vielzahl an unterschiedlichen Tragesystemen auf dem Markt. Die wenigsten davon erlauben eine Verstellbarkeit, die es erlaubt, die Tragehilfe an die physischen Veränderungen während des Wachstums der getragenen Kinder über die Dauer des Baby- und beginnenden Kleinkindalters anzupassen. Die Systeme mit Einstellmöglichkeiten wiederum verwenden meist komplizierte Mechanismen und Materialien wie Steck- bzw. Klemmschnallen, Gummizüge und Gurtbänder aus dem Trekkingbereich, die den Effekt haben, dass bereits eingestellte Positionen mühsam wieder gelöst und aufwändig neu eingestellt werden müssen, wenn z.B. ein anderes Kind mit der gleichen Tragehilfe getragen werden soll, wie es insbesondere im Gebrauch bei Familien mit mehreren kleinen Kindern oder im Krippen- und Kindertagesstättenbereich öfter der Fall ist. Auch sind die mechanischen Befestigungsteile bedienungsunfreundlich, beschädigungsanfällig und unkomfortabel.

Die WO 3/056975 A1 beschreibt einen Rucksack mit einem Hüftgurt, der wahlweise durch zwei kurze Schlaufen am Rückenteil gezogen werden kann. Die Schlaufen sollen so weit sein, dass der Rucksack auf dem Hüftgurt um den Körper des Tragenden herum geschoben werden kann. Es ist auch erwähnt, dass der Rucksack als Trage für kleine Kinder gestaltet werden kann.

Die FR 2 670 096 A1 beschreibt diese Stellung der Länge der Schultergurte mittels mehrerer vertikal untereinander angebrachte Schlaufen und einem Riegel. Das DE 92 11 744 U1 bewerkstelligt dies mittels einer wahlweise in untereinander liegende Schlaufen einzufädelnden Lasche.

Die JP 6-50527 zeigt einen Babysitz, dessen Brustgurt in unterschiedlichen Höhen am Rückenteil einknöpfbar ist.

Die DE 20 2007 006204 U1 beschreibt eine Verstellbarkeit des Rückenteiles einer Babytrage dadurch, dass mittels Klett- und Reißverschlüssen eine Falte in das Rückenteil eingelegt wird.

### Aufgabe der Erfindung

Aufgabe der Erfindung ist es, eine Trage der eingangs erwähnten Art zu schaffen, die die Nachteile des Standes der Technik vermeidet. Insbesondere soll die von Orthopäden geforderte Anhock-Spreiz-Haltung zur optimalen Hüftreifung von Säuglingen bis zum Laufalter variabel unterstützt und die Stützung des Rückens des Traglings mit den vorerst erforderlichen Voraussetzungen und im Laufe der Tragzeit den als bequem empfundenen Einstellungen ermöglicht wird.

### Erfindungsgemäße Lösung

Diese Aufgabe wird durch eine Trage gelöst, bei der die Hüftgurttunnel sich im Wesentlichen über die gesamte Breite des Rückenteils erstrecken.

Durch die verschiedenen Einschubpositionen bietet sich die Möglichkeit, die Länge, also Höhe, des Rückenteils zu verändern. Dabei hat sich in Tests herausgestellt, dass die obere Einstellung für kleine Babys ab einer Größe 50 bis zu Babys beziehungsweise Kleinkindern mit einer Kleidergröße von ca. 74/80 geeignet ist, wenn gewünscht ist, dass der Tragling bis zum Nacken eingebunden ist, was bei kleinen Babys ohne Kopfkontrolle erforderlich und bei größeren Kindern, die z.B. beim Tragen auf dem Rücken einschlafen und ansonsten mit dem Oberkörper vom Tragenden wegkippen, empfehlenswert ist. Größere Kleinkinder oder Babys, die darauf bestehen, die Arme über den Rand der Tragehilfe hinaus außen zu tragen, um z.B. besser etwas zu essen oder spielen zu können, können auch über die empfohlene Größenbeschränkung hinaus in der kleineren Einschubposition transportiert werden.

Die untere Einschubposition bietet eine ausreichende Länge, um Kinder bis zur Kleidergröße 92 bis in Schulterhöhe mit dem Rückenteil zu stützen und so eine angenehme Gewichtsverteilung für den Tragenden zu garantieren. Wenn sich vorteilhaft das Rückenteil zum unteren Rand hin verbreitert, insbesondere, wenn der untere Hüftgurttunnel in seiner im Wesentlichen horizontalen Erstreckung länger ist als ein darüber liegender, können die im Gegensatz zu Öffnungen der oberen Einschubposition sich verbreiternden Öffnungen der unteren Einschubposition bewirken, dass mit zunehmendem Längenwachstum des Traglings auch die Breite der Sitzfläche zunimmt. Dabei liegt der Schwerpunkt auf der Benutzerfreundlichkeit und dem individuellen Komfort. Durch die ausschließliche Verwendung simpler und für jeden leicht begreiflicher Handgriffe zum Anlegen und Einstellen bietet sich die Erfindung für eine schnelle und unkomplizierte Nutzung an, die für viele Eltern bei der Verwendung einer Babytragehilfe essentiell ist.

Vorteilhaft ist ein Zugband in einem Rückenteil-Verstelltunnel oberhalb des oberen breiten Hüftgurttunnels zur Regulierung der Breite des Rückenteils vor und/oder nach dem Anlegen und Hineinsetzen des Traglings vorgesehen, wobei das Zugband zur Regulierung durch Abbinden und Verknoten ausgebildet ist. Durch den als schmaler Stofftunnel ausgebildeten Rückenteil-Verstelltunnel verläuft das Zugband als schmales Stoffbändchen, das bei Nichtgebrauch jederzeit leicht entfernt werden kann. Mit diesem schmalen Bändchen kann die Breite des Rückenteils am unteren Rand reguliert werden, indem die heraushängenden Enden miteinander verknotet und das Rückenteil in der Breite unter Spannung abgebunden wird. Da diese Stelle bei der korrekten Nutzung der Tragehilfe genau von einer zur anderen Kniekehle des getragenen Kindes verläuft, markiert sie auch den Grad, in dem die Beinchen des Traglings voneinander abgespreizt sind. Führende Orthopäden wie z.B. Ewald Fettweis empfehlen insbesondere für Neugeborene eine Spreizung von maximal 90°. Dieser Spreizwinkel kann mit dem Abbinden der Breite des Rückenteils durch das beschriebene Stegverkleinerungsbändchen immer optimal angepasst werden, sowohl vor als auch nach dem Anlegen der Erfindung. Das weiche Material des Stoffbändchens verursacht weder beim Kind noch beim Träger unangenehme Druckstellen.

Es kann bevorzugt auch eine Nackenbereichs-Verstellung zwischen den Angriffsstellen der Schulterträger am oberen Ende des Rückenteils vorgesehen sein, enthaltend ein einseitig festgenähtes Zugband mit einem Kordelstopper, das in einem schmalen Tunnel im Nackenbereich verläuft und zur Verstellung der Breite des Rückenteils zwischen den Angriffsstellen der Schulterträger zur optimalen Stützung des Nackens insbesondere kleiner Babys mittels des Kordelstoppers angepasst werden kann. Zwischen den Trägern ist dazu ein abgerundet viereckiges Stoffstück angenäht, das eine Funktion als Kopfstütze und/oder Kapuze zur Sicht- bzw. Sonnenabschirmung erfüllt und an den Seiten mit durch Tunnelzüge geführten Bändern in der Länge regulierbar und auf entsprechende Halterungen auf den Trägern sowohl bei der Bauch- als auch bei der Rückentrageweise anknüpfbar ist. An der Verbindungsnaht zwischen Kopfstütze und Rückenpanel befindet sich ein Tunnelzug, durch den ein einseitig festgenähtes und anderseitig mit Kordelstopper versehenes Band verläuft, mit dem sich die Breite zwischen den Schulterträgern verschmälern bzw. raffen lässt. Diese Vorrichtung erfüllt das Erfordernis, den Kopf eines Neugeborenen ohne muskuläre Kontrolle über diesen Bereich adäquat zu stützen.

Die Tragehilfe besteht also bevorzugt aus einem sechseckigen, leicht taillierten und vorteilhaft im unteren Bereich etwas verbreiterten Rückenpanel, an das an den oberen Eckstücken breite und gepolsterte Träger fest und stabil angenäht sind. Zwischen den Trägern ist ein abgerundetes viereckiges Stoffstück angenäht, das eine Funktion als Kopfstütze und/oder Kapuze zur Sicht- bzw. Sonnenabschirmung erfüllt und an den Seiten mit durch Tunnelzüge geführten Bändern in der Länge regulierbar und auf entsprechende Halterungen auf den Trägern sowohl bei der Bauch- als auch bei der Rückentrageweise anknüpfbar ist. An der Verbindungsnaht zwischen Kopfstütze und Rückenpanel befindet sich ein Tunnelzug, durch den ein einseitig festgenähtes und anderseitig mit Kordelstopper versehenes Band verläuft, mit dem sich die Breite zwischen den Schulterträgern verschmälern bzw. raffen lässt. Diese Vorrichtung erfüllt das Erfordernis, den Kopf eines Neugeborenen ohne muskuläre Kontrolle über diesen Bereich adäquat zu stützen.

Am unteren Ende des Rückenpanels befinden sich ein schmaler und zwei breite Stofftunnel, die daraus entstehen, dass das zweilagig genähte Rückenpanel durch horizontale Nähte abgetrennt, an den Seiten jedoch durch keine Naht geschlossen wurde. Die übereinanderliegenden breiten Stofftunnel am unteren Ende des Rückenteils bilden Einschubpositionen für einen breiten, gepolsterten Hüftgurt, der separat genäht ist und sowohl in den einen als auch den anderen breiten Tunnel eingeführt werden kann. Klettbänder, die am Hüftgurt einerseits als auch an den Öffnungen der Tunnel andererseits angebracht sind, verhindern ein Verrutschen nach dem Einschub und während der Nutzung.

Die Erfindung ist sowohl zum Tragen auf dem Bauch als auch zum Tragen auf dem Rücken geeignet, beim Tragen vor dem Bauch wird der Hüftgurt nach Einschub in die entsprechende Position um die Hüfte oder Taille der tragenden Person gebunden und mit einem Doppelknoten gesichert. Das Kind wird dann vor den Bauch mit gespreizten Beinen auf den entstehenden Steg des Rückenpanels gesetzt und das Rückenpanel über den Rücken des Kindes hochgezogen, die Schulterträger über die Schultern der tragenden Person gelegt, auf dem Rücken gekreuzt, festgezogen und unter den Beinen des Kindes hindurch wieder nach vorne geführt, wo sie dann unter dem Gesäß des Kindes verknotet werden. Danach kann die optimale Spreizung der Beinchen ermittelt und mit dem Stegverkleinerungsbändchen angepasst werden.

Beim Tragen auf dem Rücken wird das Rückenpanel mittig über dem Gesäß der tragenden Person positioniert und der in der richtigen Einschubposition fixierte Hüftgurt vor dem Bauch verknotet. Das Kind wird dann entweder über die Hüfte des Tragenden oder über die Schulter mittig in "Huckepack"-Position auf den Rücken des Tragenden gesetzt, das Rückenpanel über den Rücken des Kindes gezogen, die Schulterträger werden über die Schultern des Trägers gelegt, vor dem Körper festgezogen und wie Rucksackträger wieder nach hinten geführt. Bei kleinen Babys unter einem halben Jahr werden die Träger dann unter den Beinchen durch, bei älteren Kindern über die Beinchen geführt, unter dem Gesäß des Kindes gekreuzt und unter Spannung wieder vor den Bauch der tragenden Person gebracht und dort verknotet. Für eine Entlastung der Schultern der tragenden Person können die Träger gemäß einem bevorzugten Merkmal der Erfindung mit einem Brustgurt fixiert werden, der zwei breite Stofflagen und einen Klettverschluss aufweist. Zusätzlich beinhaltet die Erfindung eine passende Hüftgurttasche, die vor dem Tragen durch eine Schlaufe am Hüftgurt befestigt und mittels Klettverschluss geschlossen werden kann.

Die vorstehenden und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können. Die Unterteilung der Anmeldung in einzelne Abschnitte sowie Zwischenüberschriften beschränken die unter diesen gemachten Aussagen nicht in ihrer Allgemeingültigkeit.

### Kurzbeschreibung der Zeichnungen

Ein Ausführungsbeispiel der Erfindung ist in der Zeichnung schematisch dargestellt und wird im folgenden näher erläutert. Es zeigen:
- Fig. 1: eine schematische, teilweise abgebrochen gezeigte Draufsicht auf eine Trage nach der Erfindung,
- Fig. 2: eine Schrägansicht einer ein Baby in der Trage auf dem Rücken tragenden Person,
- Fig. 3: eine Darstellung entsprechend Figur zwei in einer Tragposition vor dem Bauch und
- Fig. 4: eine Darstellung der Personen beim Anlegen eines Brustgurts.

### Detaillierte Beschreibung eines bevorzugten Ausführungsbeispiels

Figur 1 zeigt eine Trage 11 nach der Erfindung in Draufsicht. Sie besitzt ein Rückenteil 12, das aus zwei aufeinanderliegenden Stofflagen gebildet ist. Die beiden Stofflagen sind aus einem kräftigen, reißfesten Stoff und können auf der Ober-und Unterseite unterschiedliche Farbe oder Gestaltung haben, so dass die Trage je nach Wunsch der Trägerin optisch angepasst werden kann. Das Rückenteil 12 hat eine generell rechteckige Gestalt, wobei jedoch im oberen Teil an zwei abgeschrägten Ecken Angriffsstellen 13 für zwei als breite, gepolsterte Gurte ausgebildete Schulterträger 14 gebildet sind, die dort mittels kräftigen Nähten unter einem Winkel auseinanderweisend angenäht sind. Die seitlichen Ränder 15 des Rückenteils 12 sind konkav, so dass man seine Form als tailliert bezeichnen kann. Im unteren Bereich 16 verbreitert sich das Rückenteil 12. Die untere Kante 17 des Rückenteils 12 ist abgerundet.

Im unteren Bereich 16 sind parallel zueinander und, wie Figur 1 zeigt, horizontal zwei Hüftgurttunnel 18,19 angeordnet. Sie sind dadurch gebildet, dass Absteppnähte 20 durch die beiden Stofflagen hindurch gehen und so relativ breite Kanäle bilden. Im Bereich ihrer an den Seitenkanten 15 endenden Mündungen 21 ist keine Absteppung, sondern nur eine Besäumung vorgesehen. Im Inneren der Hüftgurttunnel sind nahe den Mündungen 21 Klettteile 22 angenäht, die so ausgebildet sind, dass sie mit entsprechenden, an einem Hüftgurt 23 vorgesehenen Gegenklettteilen 24 (weiche Hälfte des Klettverschlusses) zusammenwirken.

Der Hüftgurt 23 ist so ausgebildet, dass er in der Breite zu den Hüftgurttunneln 18,19 passt. Der Hüftgurt 23 ist im Bereich der Tunnel und einiges darüber hinaus durch eine entsprechende Einlage weich gepolstert. Nach einer Länge, die kürzer ist als der minimal zu erwartende Körperumfang der tragenden Person, läuft der Hüftgurt auf beiden Seiten ungepolstert so lang weiter, dass nach Umfassung der Person noch bequem ein Knoten gemacht werden kann. Oberhalb des oberen Hüftgurttunnels 18 und parallel zu diesem ist, ebenfalls durch eine Absteppung, ein wesentlich schmalerer Rückenteil-Verstelltunnel 25 abgeteilt. Durch diesen verläuft ein Zugband 26, das so lang ist, dass seine beiden Enden miteinander verknotet werden können. Dieses und die weiteren noch zu beschreibenden Bänder können textile Bänder oder Kordeln sein, sind jedoch vorteilhaft als aus zwei Stofflagen zusammengenähten Streifen gebildet.

Die Schulterträger 14 sind in dem auf der Schulter der tragenden Personen liegenden Bereich in der gleichen Weise ausgebildet und gepolstert wie der Hüftgurt. Der daran anschließende ungepolsterte Teil ist, wie im folgenden noch beschrieben wird, sehr lang. Im auf der Schulter aufliegenden Bereich sind Schlaufen 27 angenäht.

Zwischen den beiden Angriffsstellen 13 ist an der oberen Kante des Rückenteils, wiederum durch Absteppung, ein schmaler Tunnel 28 ausgebildet, in dem ein Zugband 29 zur Nackenbereichs-Verstellung 30 vorgesehen ist. Dieses ist an einer Seite 31 am Rückenteil 12 angenäht, so dass es bei Anspannung den entsprechenden Bereich des Rückenteils rafft. Diese Raffung kann durch einen Kordelstopper 32, ein durch eine Schraube oder gefederte Taste festzusetzender Rutscher, der sich dann vor das Ende des Tunnels setzt, fixiert werden. An diesen Tunnel schließt sich ein Kopfteil 33 an, das gegebenenfalls einstückig mit dem Rückenteil ausgebildet ist, jedoch wesentlich schmaler ist als das Rückenteil. An seinen beiden Seiten verlaufen ebenfalls Tunnel 34, in denen Bänder 35 verlaufen, die in dem dem Rückenteil 12 nahen Bereich, also nahe am Tunnel 28, festgemacht sind.

### Funktion

Dle Verwendung, Einstellung und Benutzung der Trage wird anhand der Figuren 2 bis 4 beschrieben.

Bei einem kleinen Baby wird der Hüftgurt 23 durch den oberen Hüftgurttunnel 18 gezogen und mittels der zusammenwirkenden Klettteile 22 und Gegenklettteile 24 fixiert. Dadurch und mittels der Rückenteilverstellung (Zugband 26 im Rückenteil-Verstelltunnel 25) kann das Rückenteil 12 in dem unteren Bereich 16 etwas gerafft werden, um es an die Körpermaße des Babys anzupassen. Es ist zu erkennen, dass der oberen Hüftgurttunnel 18 in seiner horizontalen Erstreckung etwas weniger lang ist als der untere Hüftgurttunnel 19. Dadurch wird der Abschnitt des Rückenteils 12, in dem das Gesäß des Babys ruht, etwas schmaler, als wenn der Hüftgurt 23 in den unteren Hüftgurttunnel 19 eingezogen wäre. Bei dieser durch einfaches Umstecken des Hüftgurtes 23 vorzunehmenden Einstellung ist der den Rumpf des Traglings 40 umfassende Bereich des Rückenteils 12 nicht nur länger, also höher, sondern im unteren Bereich wegen der beschriebenen Verbreiterung des Rückenteils 12 zum unteren Bereich 16 hin auch etwas breiter. Die Trage 11 1 passt sich also dadurch in jeder Beziehung an die sich beim Wachstum ändernde Körpergröße des Traglings 40 oder an unterschiedliche Traglinge an. Auch durch die vorher beschriebene Nackenbereichs-Verstellung 30 kann eine zusätzliche Anpassung erfolgen. Das alles ist möglich, ohne dass mechanische Verschlüsse oder andere Teile aus harten Materialien verwendet werden.

Zum Tragen des Traglings 40 auf dem Rücken wird zuerst der Hüftgurt 23 fest um die Hüften der tragenden Person 41 gebunden und vor dem Bauch verknotet, wobei das Rückenteil auf der Rückseite der Person 41 herunterhängt. Der Tragling 40 wird dann, ggf. unterm dem Arm 43 der Person hindurch, auf deren Rücken gesetzt. Dann werden die Schulterträger 14 nacheinander erfasst und über die Schulter 44 der Person 41 gelegt, kräftig gestrafft, unter den Achseln der Person 41 durchgeführt und hinter dem Rücken der Person 41 und unter dem Rückenteil 11 und dem Gesäß des Traglings 40 gekreuzt, wieder um die Taille der tragenden Person herumgeführt und vorne verknotet. Jetzt oder auch schon vorher kann mittels der Rückenteilverstellung die optimale Spreizung der Beine 42 des Traglings 40 angepasst werden.

Um die Schulterträger 14 insbesondere bei der Rückentrageweise am Herunterrutschen zu hindern und die Schultern 44 des / der Tragenden 41 zu entlasten, kann, wie in Figur 4 gezeigt, ein Brustgurt 36 verwendet werden. Er ist ähnlich ausgebildet wie Hüftgurt und Schulterträger und an den Enden mit zusammenwirkenden Klettverschlüssen versehen. Er wird vor der Brust der tragenden Person 41 unter den Schulterträger 14 hindurch gezogen und mittels des Klettverschlusses vor der Brust verschlossen.

Für das Tragen vor dem Bauch (Fig. 3) wird zuerst die Trage mittels des Hüftgurts 23, der hinter dem Rücken verknotet wird, wie eine Schürze vor den Bauch gebunden. Danach wird der Tragling 40 mit gespreizten Beinen vor den Bauch gesetzt, die Schultertraggurte 14 nacheinander an beiden Seiten des Traglings 40 vorbei über die Schultern 44 geführt, nach hinten straff gezogen, hinter dem Rücken der Person 41 gekreuzt und schließlich wieder nach vorn unter den Armen der Person und den Beinen des Traglings hindurch sowie unter dessen Gesäß hindurch geführt und dort verknotet.

Zusätzlich kann das Kopfteil 33 mittels der Bänder 35 hinter dem Kopf des Traglings 40 hochgezogen und so einerseits der Kopf des Traglings 40 gestützt (insbesondere bei sehr kleinen Babys) und andererseits vor Sonne oder Regen geschützt werden. Die Bänder 35 können dabei in den Schlaufen 27 befestigt werden. Sie ermöglichen auch eine Raffung des Kopfteils 33, so dass es sich wie eine Kapuze über den Kopf des Traglings 40 legt. Eine nicht dargestellte Tasche kann mittels eines Stofftunnels oder Schlaufen über den Hüftgurt geschoben und/oder dort mittels eines Klettverschlusses befestigt werden.

### Bezugszeichenliste

- 11 1: Trage
- 12: Rückenteil
- 13: Angriffsstellen
- 14: Schulterträger
- 15: Ränder
- 16: unterer Bereich
- 17: untere Kante
- 18: oberer Hüftgurttunnel
- 19: unterer Hüftgurttunnel
- 20: Absteppnaht
- 21: Mündung
- 22: Klettteile
- 23: Hüftgurt
- 24: Gegenklettteile
- 25: Rückenteil-Verstelltunnel
- 26: Zugband
- 27: Schlaufen
- 28: schmaler Tunnel
- 29: Zugband
- 30: Nackenbereichs-Verstellung
- 31: Seite
- 32: Kordelstopper
- 33: Kopfteil
- 35: Bänder
- 36: Brustgurt
- 40: Tragling
- 41: tragende Person
- 42: Beine des Traglings
- 43: Arm der Person
- 44: Schulter

## Patentansprüche

1. Trage für Traglinge (40) wie Babys und Kleinkinder, bei der ein Rückenteil (12) aus einem flexiblen, vorzugsweise textilen Material mit einem Hüftgurt (23) im unteren Bereich (16) und mit zwei Schulterträgern (14), die an Angriffsstellen (13) an oberen Ecken des Rückenteils (12) angreifen, verbunden ist, wobei in dem unteren Bereich (16) des Rückenteils (12) übereinander wenigstens zwei Hüftgurttunnel (18, 19) vorgesehen sind, in die der Hüftgurt (23) zur Verstellung seines Abstandes von den Angriffsstellen (13) der Schulterträger wahlweise einführbar ist, wobei die Hüftgurttunnel (18, 19) zur Aufnahme des breiten gepolsterten Hüftgurts (23) im Rückenteil (12) abgenäht sind **dadurch gekennzeichnet, dass** die Hüftgurttunnel (18, 19) sich im Wesentlichen über die gesamte Breite des Rückenteils (12) erstrecken.

2. Trage nach Anspruch 1, **gekennzeichnet durch** im Bereich der Einschub-Mündungen (21) der Hüftgurttunnel (18, 19) angebrachte Klettteile (22) und **durch** zwei Gegenkletts (24) am Hüftgurt (23) zur Fixierung des Hüftgurts nach dem Einschub in dem gewünschten Hüftgurttunnel (18, 19) und ggf. zur Verstellung und Fixierung der Breite des Rückenteils (12).

3. Trage nach wenigstens einem der vorhergehenden Ansprüche, **gekennzeichnet durch** ein Zugband (26) in einem Rückenteil-Verstelltunnel (25) oberhalb des oberen breiten Hüftgurttunnels (18) zur Regulierung der Breite des Rückenteils (12) vor und/oder nach dem Anlegen und Hineinsetzen des Traglings (40), wobei das Zugband (26) zur Regulierung **durch** Abbinden und Verknoten ausgebildet ist.

4. Trage nach wenigstens einem der vorhergehenden Ansprüche, **gekennzeichnet durch** eine Nackenbereichs-Verstellung (30) zwischen den Angriffsstellen (13) der Schulterträger (14) am oberen Ende des Rückenteils (12), enthaltend ein einseitig festgenähtes Zugband (29) mit einem Korcielstoooer (32), das in einem schmalen Tunnel (28) im Nackenbereich des Traglings (40) verläuft und zur Verstellung der Breite des Rückenteils (12) zwischen den Angriffsstellen (13) der Schulterträger (14) zur optimalen Stützung des Nackens insbesondere kleiner Babys mittels des Kordelstoppers (32) anpassbar ist.

5. Trage nach wenigstens einem der vorhergehenden Ansprüche, **dadurch gekennzeichnet, dass** der Hüftgurt (23) mindestens zwei Stofflagen, eine Schaumstoffpolsterung, eine flexible Kunststoffschicht im Kern und zweifache Absteppung an der äußeren Stofflage aufweist, und zum wahlweisen Einschieben in die dafür vorgesehenen im Stoff des Rückenteils abgegrenzten Hüftgurttunnel (18, 19) und zur Befestigung mit Klett (22, 24) ausgebildet ist.

6. Trage nach wenigstens einem der vorhergehenden Ansprüche, **dadurch gekennzeichnet, dass** ein Brustgurt (36) vorgesehen, der im Brustbereich der tragenden Person (41) in einer Schlaufe um die beiden Schulterträger (14) herumlegbar ist und durch Klettverschluss verschließbar ist.

7. Trage nach wenigstens einem der vorhergehenden Ansprüche, **dadurch gekennzeichnet, dass** am Hüftgurt (23) und/oder an den Schulterträgern (14) eine Hüfttasche mittels eines an ihr angebrachten Stofftunnels einhängbar ist, wobei die Hüfttasche einen Klettverschluss zur Befestigung an Hüftgurt (23) oder Schulterträgern (14) aufweist.

8. Trage nach wenigstens einem der vorhergehenden Ansprüche, **dadurch gekennzeichnet, dass** das Rückenteil (12) sowie ggf. Hüftgurt (23) und Schulterträger (14) und Hüfttasche mindestens zweilagig mit unterschiedlich gestalteten bzw. gefärbten Oberflächen ausgebildet sind.

9. Trage nach wenigstens einem der vorhergehenden Ansprüche, **dadurch gekennzeichnet, dass** am oberen Rand des Rückenteils (12) zwischen den Angriffsstellen (13) der Schulterträger (14) ein Kopfteil (33) angebracht ist, das mittels seitlicher, in Stofftunneln (34) geführter Bänder (35) zur Kopfstütze, Kapuze oder Sonnenschutz für den Tragling (40) zu formen ist, wobei zur Befestigung der Ränder (35) Schlaufen (27) auf den Schulterträgern (14) angebracht sind.

10. Trage nach wenigstens einem der vorhergehenden Ansprüche, **dadurch gekennzeichnet, dass** sich das Rückenteil (12) zur unteren Kante (17) hin verbreitert, insbesondere, dass der untere Hüftgurttunnel (19) in seiner im Wesentlichen horizontalen Erstreckung länger ist als ein darüber liegender.

## Claims

1. A carrier for clinging young (40), such as babies and toddlers, in the case of which a back part (12) of a flexible, preferably textile material, is connected to a hip strap (23) in the lower area (16) and to two shoulder carriers (14), which engage with a contact points (13) on the upper corners of the back part (12), wherein provision is made in the lower area (16) of the back part (12) for at least two hip strap tubes (18, 19) on top of one another, into which the hip strap (23) can optionally be inserted for adjusting its distance from the contact points (13) of the shoulder carriers, wherein the hip strap tubes (18, 19) are stitched down for accommodating the wide padded hip strap (23) in the back part (12), **characterized in that** the hip strap tubes (18, 19) extend substantially across the entire width of the back part (12).

2. The carrier according to claim 1, **characterized by** Velcro® pieces (22), which are attached in the area of the insertion openings (21) of the hip strap tubes (18, 19), and by two counter Velro® pieces (24) on the hip strap (23) for fixing the hip strap after the insertion in the desired hip strap tube (18, 19), and, if necessary, for adjusting and fixing the width of the back part (12).

3. The carrier according to at least one of the preceding claims, **characterized by** a tieback (26) in a back part adjusting tube (25) above the upper wide hip strap tube (18) for regulating the width of the back part (12) prior to and/or after the application and after placing the clinging young (40) into it, wherein the tieback (26) is embodied for regulating by tying and knotting.

4. The carrier according to at least one of the preceding claims, **characterized by** a neck area adjustment (30) between the contact points (13) of the shoulder carriers (14) on the upper end of the back part (12), including a tieback (29), which is stitched down on one side, comprising a drawstring stopper (32), which runs in a narrow tube (28) in the neck area of the clinging young (40) and which can be adapted by means of the drawstring stopper (32) for adjusting the width of the back part (12) between the contact points (13) of the shoulder carriers (14) for optimally supporting the neck, in particular of small babies.

5. The carrier according to at least one of the preceding claims, **characterized in that** the hip strap (23) encompasses at least two fabric layers, a foam padding, a flexible plastic layer in the core and a two-fold stitching on the outer fabric layer, and is embodied for optionally inserting into the hip strap tubes (18, 19) provided for this purpose and delimited in the fabric of the back part, and for fastening by means of Velcro® (22, 24).

6. The carrier according to at least one of the preceding claims, **characterized in that** provision is made for a chest strap (36), which can be placed around the two shoulder carriers (14) in a loop in the chest area of the person (41) wearing it, and which can be closed by means of a Velcro® strip.

7. The carrier according to at least one of the preceding claims, **characterized in that** a hip pocket can be hooked into the hip strap (23) and/or into the shoulder carriers (14) by means of a fabric tube attached thereon, wherein the hip pocket encompasses a Velcro® strip for fastening to the hip strap (23) or shoulder carriers (14).

8. The carrier according to at least one of the preceding claims, **characterized in that** the back part (12) as well as the hip strap (23) and shoulder carrier (14) and hip pocket, if necessary, are embodied in at least two layers comprising differently designed or colored surfaces, respectively.

9. The carrier according to at least one of the preceding claims, **characterized in that** a head piece (33), which can be formed into a head support, hood or sun protection for the clinging young (40) by means of bands (35), which are guided laterally in fabric tubes (34), is attached to the upper edge of the back part (12) between the contact points (13) of the shoulder carriers (14), wherein loops (27) are attached to the shoulder carriers (14) for fastening the bands (35).

10. The carrier according to at least one of the preceding claims, **characterized in that** the back part (12) widens towards the lower edge (17), in particular that the lower hip strap tube (19) is longer in its substantially horizontal extension than a hip strap tube located thereabove.

## Revendications

1. Dispositif de portage pour enfants à porter (40), tels que des bébés ou des enfants en bas âge, sur lequel une partie dorsale (12) en une matière souple, de préférence textile est reliée avec un ceinturon (23) dans la zone inférieure (16) et avec deux supports d'épaules (14) qui s'engagent dans des points d'engagement (13) sur des coins supérieurs de la partie dorsale (12), dans la zone inférieure (16) de la partie dorsale (12) étant prévus en étant superposés au moins deux tunnels pour ceinturon (18, 19), dans lesquels le ceinturon (23) est insérable au choix pour le réglage de sa distance par rapport aux points d'engagement (13) des supports d'épaules, les tunnels pour ceinturon (18, 19) étant fermés par une couture dans la partie dorsale (12) pour le logement du ceinturon (23) large rembourré, **caractérisé en ce que** les tunnels pour ceinturon (18, 19) s'étendent sensiblement sur toute la largeur de la partie dorsale (12).

2. Dispositif de portage selon la revendication 1, **caractérisé par** des éléments autoaggripants (22) montés dans la zone des embouchures d'insertion (21) des tunnels pour ceinturon (18, 19) et par deux éléments autoaggripants antagonistes (24) sur le ceinturon (23), pour la fixation du ceinturon après l'insertion dans le tunnel pour ceinturon (18, 19) souhaité et le cas échéant pour le réglage et la fixation de la largeur de la partie dorsale (12).

3. Dispositif de portage selon au moins l'une quelconque des revendications précédentes, **caractérisé par** une bande de traction (26) dans un tunnel de réglage de la partie dorsale (25), au-dessus du tunnel (18) supérieur large pour ceinturon, pour l'ajustage de la largeur de la partie dorsale (12) avant et/ou après avoir posé et introduit l'enfant à porter (40), la bande de traction (26) pour l'ajustage étant réalisée par assemblage et formation de noeuds.

4. Dispositif de portage selon au moins l'une quelconque des revendications précédentes, **caractérisé par** un réglage de la région cervicale (30) entre les points d'engagement (13) des supports d'épaules (14) sur l'extrémité supérieure de la partie dorsale (12), comprenant une bande de traction (29) fixée unilatéralement par couture, avec un arrêt de cordelière (32) qui s'étend dans un tunnel étroit (28) dans la région cervicale de l'enfant à porter (40) et qui pour le réglage de la largeur de la partie dorsale (12) est adaptable entre les points d'engagement (13) des supports d'épaules (14) au moyen de l'arrêt de cordelière (32), pour le soutien optimal de la nuque, notamment des nourrissons.

5. Dispositif de portage selon au moins l'une quelconque des revendications précédentes, **caractérisé en ce que** le ceinturon (23) comporte au moins deux couches de tissu, un rembourrage en mousse, une couche en matière plastique souple dans le coeur et une double surpiqûre sur la couche extérieure de tissu et pour l'insertion au choix dans les tunnels de ceinturon (18, 19) délimités à cet effet dans le tissu de la partie dorsale et pour la fixation est conçu avec du ruban autoagrippant (22, 24).

6. Dispositif de portage selon au moins l'une quelconque des revendications précédentes, **caractérisé en ce qu'**il est prévu une ceinture de poitrine (36) qui peut se poser dans la région du thorax de la personne porteuse (41), dans une boucle autour des deux supports d'épaules (14) et se fermer par fermeture autogrippante.

7. Dispositif de portage selon au moins l'une quelconque des revendications précédentes, **caractérisé en ce que** sur le ceinturon (23) et/ou sur les supports d'épaules (14), un sac de ceinture peut s'accrocher au moyen de tunnels en tissus dont il est muni, le sac de ceinture comportant une fermeture autogrippante pour la fixation sur le ceinturon (23) ou sur les supports d'épaules (14).

8. Dispositif de portage selon au moins l'une quelconque des revendications précédentes, **caractérisé en ce que** la partie dorsale (12), ainsi que le cas échéant le ceinturon (23) et les supports d'épaules (14) et le sac de ceinture sont conçus au moins en deux couches avec des surfaces de conception ou de teinte différente.

9. Dispositif de portage selon au moins l'une quelconque des revendications précédentes, **caractérisé en ce que** sur le bord supérieur de la partie dorsale (12), entre les points d'engagement (12) des supports d'épaules (14) est montée une partie de tête (33), qui au moyen de bandes (35) latérales guidées dans des tunnels en tissu (34) doit être conformée pour servir d'appuie-tête, de capuche ou de pare-soleil pour l'enfant à porter (40), pour la fixation des bandes (35), des boucles (27) étant montées sur les supports d'épaules (14).

10. Dispositif de portage selon au moins l'une quelconque des revendications précédentes, **caractérisé en ce que** la partie dorsale (12) s'élargit en direction de l'arête inférieure (17), notamment **en ce que** dans son extension sensiblement horizontale, le tunnel inférieur pour ceinturon (19) est plus long que l'un qui lui est superposé.
